# EUROPÄISCHE PATENTSCHRIFT

(11) **EP 1 338 546 B1**
(45) Veröffentlichungstag und Bekanntmachung des Hinweises auf die Patenterteilung: **01.10.2008**
(21) Anmeldenummer: 03002871.6
(22) Anmeldetag: 08.02.2003
(51) Int. Cl.: B66B 11/00

(54) **Maschinenrahmen mit Gegenrollenträger für einen Aufzugsantrieb**
Machine frame with deflecting roller support for elevator machine
Bâti de machine avec support de poulie de renvoi pour machinerie d'ascenseur

(30) Priorität: 18.02.2002 EP 02405121
(43) Veröffentlichungstag der Anmeldung: 27.08.2003
(73) Patentinhaber: INVENTIO AG, 6052 Hergiswil (CH)
(72) Erfinder: Cholinski, Andrzej, Masch.-Ing., CH-6030 Ebikon (CH); Küttel, Heinrich, Masch.-Ing., CH-6353 Weggis (CH)

(56) Entgegenhaltungen:
- US-A- 5 957 242
- PATENT ABSTRACTS OF JAPAN vol. 2000, no. 17, 5. Juni 2001 (2001-06-05) & JP 07 061744 A (OTIS ELEVATOR CO), 7. März 1995 (1995-03-07)

## Beschreibung

Die Erfindung betrifft einen Maschinenrahmen mit Gegenrollenträger für einen Aufzugsantrieb, wobei mit dem aus am Maschinenrahmen angeordneten Trägerelementen und Gegenrolle bestehenden Gegenrollenträger der erforderliche Seilstrangabstand zwischen einer Aufzugskabine und einem Gegengewicht machbar ist, und zum beidseitigen Tragen der Gegenrolle identische Trägerelemente vorgesehen sind, mittels welchen Trägerelementen unterschiedliche Seilstrangabstände machbar sind.

Aus der Patentschrift EP 0 468 168 B1 ist eine getriebelose Antriebsmaschine für Aufzüge bekannt geworden, bei der ein Maschinenrahmen einen Lagerbock und einen Schildbock trägt. Eine Hauptwelle ist mittels eines am Lagerbock angeordneten Loslagers und mittels eines am Schildbock angeordneten Festlagers abtriebsseitig an zwei Stellen gelagert. Zwischen den Lagerstellen ist eine Treibscheibe mit Bremsscheibe vorgesehen. Die Treibscheibe steht mittels eines ersten Spannsatzes in fester Verbindung mit der Hauptwelle. Die beidseitige Lagerung der Treibscheibe erlaubt bei kleinen Deformationen der Hauptwelle grosse Radiallasten. Ein mit Wechselspannung gespeister Hubmotor besteht im wesentlichen aus einem Stator und aus einem Rotor mit einer auf die Hauptwelle aufschiebbaren Rotornabe. Am antriebsseitigen Ende der Hauptwelle schafft ein zweiter Spannsatz eine feste Verbindung zwischen der Hauptwelle und der Rotornabe. Am den Lagerbock und den Schildbock tragenden Maschinenrahmen ist auch ein Gegenrollenträger mit einer Gegenrolle angeordnet, die dazu dient, den durch die Abmessungen der Aufzugskabine und des Gegengewichtes sowie der Seilführung vorgegebenen Seilstrangabstand einzuhalten.

Ein Nachteil der bekannten Einrichtung liegt darin, dass mit dem Gegenrollenträger und der Anordnung der Gegenrolle der Seilstrangabstand fest vorgegebenen ist. Für unterschiedliche Seilstrangabstände sind unterschiedliche Trägerelemente notwendig. Die Bohrlöcher müssen je nach Auftrag und Auslegung des Aufzuges gebohrt werden. Die Variantenvielfalt hat hohe Herstellungskosten zur Folge. Weiter nachteilig ist, dass der Gegenrollenanbau von unten im schwer zugänglichen Bereich der Betonfundamente vorgenommen werden muss.

Aus der Patentschrift US 5 957 242 ist ein Maschinenrahmen mit zwei Seitenholmen bekannt geworden, der an seinen Enden Stützarme aufweist, welche in halbrunden Auflagern schwenkbar gelagert sind. Die Auflager können auf unterschiedlich hohen Sockeln angeordnet werden, was für den Maschinenrahmen unterschiedliche Schräglagen und dadurch variable Umschlingungswinkel an der Treibscheibe und unterschiedliche Seilstrangabstände ergibt. Ausserdem ist die Gegenrolle in lateral verschiebbaren Lagerschildern gelagert. Die veränderbare Lage der Gegenrolle hat ebenfalls Auswirkung auf den Umschlingungswinkel und den Seilstrangabstand.

Nachteilig bei dieser Verstellmöglichkeit der Gegenrolle ist die durch die Langschlitze vorgegebene undefinierte Lage der Gegenrolle je Lagerschild. Bei jeder Verstellung über die Langschlitze muss die Gegenrolle neu ausgerichtet werden.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und einen Maschinenrahmen zu schaffen, bei dem der Gegenrollenträger nach Wahl anbringbar ist.

Die durch die Erfindung erreichten Vorteile sind im wesentlichen darin zu sehen, dass lediglich eine Variante von Trägerelementen notwendig ist. Mit dem Einheitsträgerelement können grössere und somit kostengünstigere Stückzahlen hergestellt werden. Mit dem erfindungsgemässen Trägerelement können unterschiedliche Seilstrangabstände realisiert werden. Auftragsabhängige Arbeiten entfallen dadurch. Ausserdem kann der Gegenrollenanbau gut zugänglich von oben ausgeführt werden. Die für die Sicherheit des Aufzuges wichtigen Befestigungsschrauben sind jederzeit kontrollierbar.

Anhand der beiliegenden Figuren wird die vorliegende Erfindung näher erläutert.

Es zeigen:
Fig. 1
   eine Antriebseinheit mit einem Gegenrollenträger,
Fig. 2a
   der an einem Maschinenrahmen angeordnete Gegenrollenträger,
Fig. 2b
   eine explodierte Darstellung der Fig. 2a und
Fig. 2c
   Einzelheiten des Gegenrollenträgers.

Fig. 1 zeigt die fertig zusammengebaute Antriebseinheit, im wesentlichen bestehend aus einem Motor 1, einem als Lagerschild dienender Motorständer 2, einem als Lagerschild dienender Lagerbock 5, einer Treibscheibe 15 und einem Maschinenrahmen 7 mit Gegenrollenträger 9. Der Stator des Elektromotors 1 ist mittels eines Flansches mit dem Motorständer 2 verschraubt. Der Rotor des Elektromotors 1 sitzt auf einem freien Ende einer die Treibscheibe 15 tragenden, nicht dargestellten Welle, die am Lagerbock 5 und am Motorständer 2 gelagert ist. Das freie Wellenende überragt den Motorständer 2. Die durch einen Ausbruch in einer Seilschutzverschalung 3 sichtbare Treibscheibe 15 ist mittels der Welle am Motorständer 2 und am Lagerbock 5 gelagert. Eine Bremse 6 ist im inneren Bereich des Motorständers 2 angeordnet und mit der Verschalung 3 abgedeckt. Je nach Aufbau der Antriebseinheit kann die Bremse 6 auch im inneren Bereich des Lagerbockes 5 angeordnet sein.

Der Motorständer 2 und der Lagerbock 5 sind am Maschinenrahmen 7 angeordnet, welcher an seinen Ecken je ein einstellbares Stützelement 8 aufweist. Der Gegenrollenträger 9 ist an der Unterseite des Maschinenrahmens 7 angeordnet. Alle elektrischen Anschlüsse der Antriebseinheit befinden sich in einem Klemmenkasten 10.

Der konstruktive Aufbau des am Maschinenrahmen angeordneten Gegenrollenträgers 9 ist in den Fig. 2a bis 2c näher erläutert, wobei in Fig. 2a eine zusammengebaute und in Fig. 2b eine explodierte Darstellung der Baugruppe zu sehen ist. Fig. 2c zeigt Einzelheiten des am Maschinenrahmen angeordneten Gegenrollenträgers 9.

Der Gegenrollenträger 9 besteht im wesentlichen aus je Seite der Gegenrolle einem Trägerelement 33, einer Gegenrolle 30 und einer Verschalung 34. Die Gegenrolle 30 ist mit ihrer Achse 32 beidseitig in den Aufnahmebohrungen 33.7 der Trägerelemente 33 angeordnet und mittels Wellensicherungsringe 35 in axialer Richtung gesichert. Eine der Schmierung der Achse 32 dienende Verlängerung ist mit 32.1 bezeichnet. Je Trägerelement 33 ist eine weitere Aufnahmebohrung 33.8 vorgesehen. Die Trägerelemente 33 sind identisch für die linke und die rechte Seite der Gegenrolle 30. Ein Trägerelement 33 besteht aus einer Platte 33.3 und aus mindestens einer Kopfleiste 33.5, wobei Rippen 33.6 zur Verstärkung vorgesehen sind. Die Kopfleiste 33.5 weist eine Kontaktfläche 33.1 und eine Anzahl von zweistufigen Bohrungen 33.2 auf, die der Befestigung des Gegenrollenträgers 9 an der Unterseite des Maschinenrahmens 7 dienen. Der obere Teil 33.21 der Bohrung 33.2 ist zylindrisch und der untere Teil 33.22 ist mit einem Gewinde versehen. Der Maschinenrahmen 7 hat an der Unterseite eine Anzahl von zylindrischen Bohrungen 7.1. Schrauben 36 mit Unterlagscheiben 37 dienen der Verbindung der Trägerelemente 33 mit dem Maschinenrahmen 7. Spannhülsen 38 sind sowohl im zylindrischen Teil 33.21 der Bohrung 33.2 als auch in der Bohrung 7.1 angeordnet und nehmen Scherkräfte auf. Die Anzahl der Bohrungen 33.2 und 7.1 ist so gewählt, dass der Gegenrollenträger 9 in unterschiedlichen Positionen je nach erforderlichem Seilstrangabstand zwischen einer Aufzugskabine und einem Gegengewicht befestigbar ist. Eine Verschalung 34 dient als Berührungsschutz und verhindert das Ausspringen von Seilen der Gegenrolle 30.

Wie aus Fig. 2c ersichtlich sind an der Kopfleiste 33.5 eine Anzahl von zweistufigen Bohrungen 33.2 angeordnet, wobei der Abstand der Bohrungen 33.2 das Verstellraster für den Gegenrollenträger 9 bestimmt. Das Verstellraster kann mit mindestens einer weiteren Bohrung 7.1 des Maschinerahmens 7 verfeinert werden.

Das Ausführungsbeispiel zeigt eine Linksausladung des Gegegenrollenträgers 9 bzw. der Gegenrolle 30. Der Maschinenrahmen kann auch mit einer Anzahl von Bohrungen 7.1 so versehen sein, dass eine Rechtsausladung des Gegenrollenträgers 9 bzw. der Gegegenrolle 30 möglich ist.

## Patentansprüche

1. Maschinenrahmen (7) mit Gegenrollenträger (9) für einen Aufzugsantrieb, wobei mit dem aus am Maschinenrahmen (7) angeordneten Trägerelementen (33) und Gegenrolle (30) bestehenden Gegenrollenträger (9) der erforderliche Seilstrangabstand zwischen einer Aufzugskabine und einem Gegengewicht machbar ist, und zum beidseitigen Tragen der Gegenrolle (30) identische Trägerelemente (33) vorgesehen sind, mittels welchen Trägerelementen (33) unterschiedliche Seilstrangabstände machbar sind,
**dadurch gekennzeichnet,**
**dass** das Trägerelement (33) eine Platte (33.3) und mindestens eine Kopfleiste (33.5) mit einer Anzahl von Bohrungen (33.2) aufweist, wobei Rippen (33.6) zur Verstärkung der Platte (33.3) vorgesehen sind und die Bohrungen (33.2) der Befestigung des Gegenrollenträgers (9) an der Unterseite des Maschinenrahmens (7) dienen.

2. Antriebseinheit nach Anspruch 1,
**dadurch gekennzeichnet,**
**dass** die Bohrungen (33.2) zweistufig sind, wobei ein oberer Teil (33.21) der Bohrung (33.2) zylindrisch ist und ein unterer Teil (33.22) mit einem Gewinde versehen ist.

3. Antriebseinheit nach einem der Ansprüche 1 oder 2,
**dadurch gekennzeichnet,**
**dass** der Abstand der Bohrungen 33.2 als Verstellraster für den Gegenrollenträger 9 vorgesehen ist, wobei das Verstellraster mit mindestens einer weiteren Bohrung (7.1) des Maschinerahmens (7) verfeinerbar ist.

4. Antriebseinheit nach einem der vorhergehenden Ansprüche,
**dadurch gekennzeichnet,**
**dass** für den zylindrischen Teil (33.21) der Bohrung (33.2) und für die Bohrung (7.1) des Maschinenrahmens (7) eine Spannhülse (38) vorgesehen ist, die Scherkräfte aufnimmt.

## Claims

1. Engine frame (7) with counter-roller support (9) for an elevator drive, wherein the requisite cable run spacing between an elevator car and a counterweight is possible by the counter-roller support (9) consisting of support elements (33), which are arranged at the engine frame (7), and counter roller (30), and identical support elements (33) are provided for support of the counter roller (30) at both sides, by means of which support elements (33) different cable run spacings are possible, **characterised in that** the support element (33) comprises a plate (33.3) and at least one head strip (33.5) with a number of bores (33.2), wherein ribs (33.6) for reinforcing the plate (33.3) are provided and the bores (33.2) serve for fastening the counter-roller support (9) at the underside of the engine frame (7).

2. Drive unit according to claim 1, **characterised in that** the bores (33.2) are two-stage, wherein an upper part (33.21) of the bore (33.2) is cylindrical and a lower part (33.22) is provided with a thread.

3. Drive unit according to one of claims 1 and 2, **characterised in that** the spacing of the bores (33.2) is provided as an adjustment grid for the counter-roller support (9), wherein the adjustment grid can be refined by at least one further bore (7.1) of the engine frame (7).

4. Drive unit according to one of the preceding claims, **characterised in that** a clamping sleeve (38), which accepts shear forces, is provided for the cylindrical part (33.21) of the bore (33.2) and for the bore (7.1) of the engine frame (7).

## Revendications

1. Bâti de machine (7) avec un support de contre-poulie (9) pour un entraînement d'ascenseur, étant précisé qu'avec le support de contre-poulie (9) qui se compose d'éléments porteurs (33) disposés sur le bâti de machine (7) et d'une contre-poulie (30), l'écartement de brins de câble requis entre une cabine d'ascenseur et un contrepoids peut être obtenu, et que pour porter des deux côtés la contre-poulie (30), il est prévu des éléments porteurs (33) identiques grâce auxquels différents écartements de brins de câble peuvent être obtenus,
**caractérisé en ce que** l'élément porteur (33) comporte une plaque (33.3) et au moins une bordure supérieure (33.5) avec un certain nombre de perçages (33.2), des nervures (33.6) étant prévues pour renforcer la plaque (33.3), et les perçages (33.2) servant à la fixation du support de contre-poulie (9) au côté inférieur du bâti de machine (7).

2. Unité d'entraînement selon la revendication 1, **caractérisée en ce que** les perçages (33.2) sont à deux niveaux, une partie supérieure (33.21) du perçage (33.2) étant cylindrique tandis qu'une partie inférieure (33.22) est pourvue d'un filetage.

3. Unité d'entraînement selon la revendication 1 ou 2, **caractérisée en ce que** l'écartement des perçages 33.2 est prévu comme dimension modulaire de réglage pour le support de contre-poulie (9), cette dimension modulaire de réglage pouvant être affinée à l'aide d'au moins un perçage supplémentaire (7.1) du bâti de machine (7).

4. Unité d'entraînement selon l'une des revendications précédentes, **caractérisée en ce que** pour la partie cylindrique (33.21) du perçage (33.2) et pour le perçage (7.1) du bâti de machine (7), il est prévu une douille de serrage (38) qui reçoit les forces de cisaillement.
